# EUROPÄISCHE PATENTSCHRIFT

(11) **EP 0 490 310 B1**
(45) Veröffentlichungstag und Bekanntmachung des Hinweises auf die Patenterteilung: **18.08.1993**
(21) Anmeldenummer: 91121059.9
(22) Anmeldetag: 09.12.1991
(51) Int. Cl.: B61D 15/00, E01B 27/06

(54) **Verladewagen zum Transportieren und Speichern von Schüttgut**
Loading wagon for transporting and storing bulk material
Wagon de chargement pour transporter et stocker de produit en vrac

(30) Priorität: 14.12.1990 AT 2541/90
(43) Veröffentlichungstag der Anmeldung: 17.06.1992
(73) Patentinhaber: Franz Plasser Bahnbaumaschinen- Industriegesellschaft m.b.H., 1010 Wien (AT)
(72) Erfinder: Theurer, Josef, A-1010 Wien (AT); Brunninger, Manfred, A-4203 Altenberg (AT)
(74) Vertreter: Rau, Manfred, Dr. Dipl.-Ing.

(56) Entgegenhaltungen:
- GB-A- 2 127 377
- US-A- 4 576 538

## Beschreibung

Die Erfindung betrifft einen Verladewagen zum Transportieren und Speichern von Schüttgut, mit einem auf Schienenfahrwerken abgestützten Fahrgestellrahmen, einem zur Speicherung vorgesehenen Wagenkasten mit einem in dessen Bodenbereich befindlichen, in Wagenlängsrichtung verlaufenden Bodenförderband und einem an dieses anschließenden, über den Fahrgestellrahmen vorkragenden und durch einen Schwenkantrieb um eine Drehachse verschwenkbaren Übergabeförderband.

Durch die US-PS 4,576,538 ist bereits ein derartiger Verladewagen bekannt, der in besonders vorteilhafter Weise mit anderen gleichartigen Verladewagen zu einem Verladezug verbunden wird. Dabei ragt jeweils das Übergabeförderband über den Wagenkasten des angeschlossenen Verladewagens, so daß dieser mit Hilfe des vorkragenden Übergabeförderbandes befüllbar ist. Mit einem derartigen, durch eine entsprechende Anzahl von Verladewagen beliebig verlängerbaren Verladezug ist es möglich, das beispielsweise durch eine Schotterbett-Reinigungsmaschine anfallende Schüttgut von einem Ende des Verladezuges über die jeweiligen Boden- und Übergabeförderbänder bis zum vordersten Verladewagen zu transportieren und in diesem zu speichern. Jedes vorkragende Übergabeförderband ist durch eine Zentriervorrichtung lösbar mit dem Aufnahmebereich des anschließenden Wagenkastens verbunden, so daß in Gleisbögen eine automatische Verschwenkung des Übergabeförderbandes um seine vertikale Drehachse erzielbar ist. Damit ist sichergestellt, daß sich der Abwurfbereich des Übergabeförderbandes auch in Gleisbögen immer mittig in bezug auf den anschließenden Wagenkasten befindet. Der Verschwenkantrieb des Übergabeförderbandes befindet sich dabei in Schwimmstellung, so daß eine ungehinderte Schwenkbewegung durchführbar ist. Das Übergabeförderband des ersten bzw. in Förderrichtung vordersten Verladewagens, das naturgemäß durch keine vorgeordnete Zentriervorrichtung geführt wird, muß jedoch aus Sicherheitsgründen durch Seile in einer in Wagenlängsrichtung verlaufenden Stellung arretiert werden.

Die Aufgabe der vorliegenden Erfindung liegt nun in der Schaffung eines Verladewagens der eingangs beschriebenen Art, bei dem ein unbeabsichtigtes Verschwenken des Übergabeförderbandes in einen außerhalb des Lichtraumprofils gelegenen Bereich zuverlässig ausgeschlossen wird.

Diese Aufgabe wird erfindungsgemäß dadurch gelöst, daß das Übergabeförderband mit einer Blockiervorrichtung verbunden ist, mittels derer der Verschwenkbereich des Übergabeförderbandes innerhalb des Lichtraumprofils begrenzbar ist. Durch eine derartige Blockiervorrichtung besteht die Möglichkeit, einerseits zwar eine für den Betrieb erforderliche geringfügige Verschwenkbarkeit des Übergabeförderbandes zuzulassen, andererseits jedoch ein unkontrolliertes Verschwenken in einen außerhalb des Lichtraumprofils gelegenen Bereich zuverlässig auszuschließen. Diese Blockierung ermöglicht auch auf sehr einfache und rasche Weise eine totale Blockierung jenes Übergabeförderbandes, das sich am vordersten Verladewagen befindet und bisher in zeitaufwendiger Weise mit Seilen in einer in Wagenlängsrichtung verlaufenden Position gesichert werden mußte. Zusätzlich ist jedoch in vorteilhafter Weise jedes Übergabeförderband nach einem Lösen der entsprechenden Blockiervorrichtung ungehindert auch über die Lichtraumprofilbegrenzung hinaus zur Entladung des im Wagenkasten gespeicherten Schüttgutes verschwenkbar.

Die Ausgestaltung der Erfindung gemäß Anspruch 2 ermöglicht eine einfache, sowie unter Vermeidung aufwendiger Umrüstarbeiten rasch durchführbare Anpassung der Verschwenkbarkeit des Übergabeförderbandes an die jeweiligen Einsatzbedingungen.

Die Weiterbildung des Verladewagens nach Anspruch 3 ermöglicht eine stabile und durch gute Sichtbarkeit auch jederzeit leicht kontrollierbare Blockiervorrichtung, die gleichzeitig auch zum Abstützen des Übergabeförderbandes einsetzbar ist. Außerdem ist diese Blockiervorrichtung problemlos auch nachträglich auf bereits im Einsatz befindliche Verladewagen installierbar.

Die gemäß einer weiteren Ausgestaltung des Verladewagens nach Anspruch 4 ausgebildeten Klappen ermöglichen einerseits eine sichere Blockierung der Verschwenkbewegung und andererseits auch bedarfsweise eine völlig ungehinderte Verschwenkung über das Lichtraumprofil hinaus.

Die weitere Ausgestaltung des Verladewagens nach Anspruch 5 ermöglicht unter Zuhilfenahme lediglich der beiden Klappen und deren einfacher Verschwenkung insgesamt drei verschiedene, je nach Bedarf rasch änderbare Einstellungen der Blockiervorrichtung.

Die in Anspruch 6 beschriebene Ausbildung des Verladewagens gewährleistet in Verbindung mit einer raschen Verstellbarkeit der Klappen auch deren sichere Arretierung.

Mit der in Anspruch 7 beschriebenen Ausgestaltung besteht die Möglichkeit, das Übergabeförderband in einer in Wagenlängsrichtung verlaufenden Position spielfrei für eine sichere Überstellung des Verladewagens zu arretieren.

Schließlich hat eine weitere Ausgestaltung der Blockiervorrichtung nach Anspruch 8 den Vorteil einer konstruktiv besonders einfachen Ausbildung mit einer möglichen ferngesteuerten Längsverschiebung des Bolzens.

Im folgenden wird die Erfindung an Hand zweier in der Zeichnung dargestellter Ausführungsbeispiele näher beschrieben.

Es zeigen:
Fig. 1 eine Seitenansicht mehrerer zu einem Verladezug miteinander verbundener Verladewagen mit jeweils einem eine Blockiervorrichtung aufweisenden,verschwenkbaren Übergabeförderband,
Fig. 2 einen vergrößerten Querschnitt durch das Übergabeförderband mit einer Ansicht der Blockiervorrichtung gemäß der Linie II in Fig. 1 und
Fig. 3 eine Draufsicht auf einen Teil eines Übergabeförderbandes mit einem anderen Ausführungsbeispiel einer Blockiervorrichtung.

Ein in Fig. 1 ersichtlicher Verladezug 1 setzt sich aus einer Vielzahl von miteinander verbundenen Verladewagen 2 zusammen. Jeder dieser zum Transportieren und Speichern von Schüttgut ausgebildeten Verladewagen 2 besteht im wesentlichen aus einem auf Schienenfahrwerken 3 abgestützten Fahrgestellrahmen 4 und einem mit diesem verbundenen Wagenkasten 5. Dieser ist oben und unten offen ausgebildet und weist anstelle einer Bodenfläche ein mit einem Antrieb 6 verbundenes, in Wagenlängsrichtung verlaufendes Bodenförderband 7 auf. An den - bezüglich der durch einen Pfeil 8 dargestellten Förder- bzw. Transportrichtung des Verladezuges 1 - vorderen Endbereich des Bodenförderbandes 7 anschließend befindet sich ein mit einem Antrieb 9 verbundenes Übergabeförderband 10. Dieses über eine Pufferbrust 11 vorkragende und geneigt angeordnete Übergabeförderband 10 ist um eine vertikale Drehachse 12 verschwenkbar am Fahrgestellrahmen 4 gelagert und mit einem Schwenkantrieb 13 verbunden. Zur Abstützung des vorkragenden Übergabeförderbandes 10 ist eine durch einen Antrieb 14 längenveränderbare Seilverbindung 15 vorgesehen. Die Energieversorgung der verschiedenen Antriebe erfolgt durch einen mit einer Hydraulikanlage in Verbindung stehenden Verbrennungsmotor 16.

Am hinteren Ende jedes Wagenkastens 5 befindet sich eine Zentriervorrichtung 17, die zur Auflage des freien Endbereiches des Übergabeförderbandes 10 sowie zu dessen Führung im Gleisbogenbereich ausgebildet ist. Zwischen der Drehachse 12 und einem Abwurfbereich 18 des Übergabeförderbandes 10 ist eine Blockiervorrichtung 19 mit dem vorderen Ende des Fahrgestellrahmens 4 verbunden.

Wie in Fig. 2 ersichtlich, ist die Blockiervorrichtung 19 als am Fahrgestellrahmen 4 befestigtes Förderbandauflager 20 mit einem quer zur Wagenlängsrichtung und horizontal verlaufenden Abstützbalken 21 und mit diesem verbundenen Klappen 22 zur Anlage jeweils an eine Seitenfläche 23 des Übergabeförderbandes 10 ausgebildet. Jede der beiden Klappen 22 ist um eine in Wagenlängsrichtung verlaufende Achse 24 von einer unterhalb der Unterseite des Übergabeförderbandes 10 gelegenen, etwa horizontalen Freigabe-Position (mit strichpunktierten Linien dargestellt) in eine zur Anlage an die Seitenfläche 23 vorgesehene Blockier-Position (siehe rechte Hälfte Fig.2) verschwenkbar gelagert. Durch die Anordnung zweier Löcher ist jede Klappe zusätzlich zu der erwähnten Blockier-Position auch in einer (in der linken Hälfte mit vollen Linien dargestellten) Arbeitsposition arretierbar, in der die beiden Klappen 22 in Wagenquerrichtung derart weit voneinander distanziert sind, daß das dazwischenliegende Übergabeförderband 10 innerhalb des Lichtraumprofils ungehindert um seine Drehachse 12 verschwenkbar ist. Jede Klappe 22 ist mit Hilfe eines Steckbolzens 25 in der erwähnten Blockier- bzw. Arbeitsposition arretierbar. Das obere Ende jeder Klappe 22 ist mit einer ein Gewinde aufweisenden Steckspindel 26 zur spielfreien Anlage an die Seitenfläche 23 des Übergabeförderbandes 10 verbunden.

Für die Überstellfahrt wird das Übergabeförderband 10 des in Förderrichtung vordersten Verladewagens 2 auf den Abstützbalken 21 abgesenkt und in der Blockier-position verriegelt, indem die beiden Klappen 22 an die Seitenflächen 23 angelegt und in dieser Stellung mit Hilfe des Steckbolzens 25 arretiert werden (siehe rechte Hälfte der Fig.2). Anschließend erfolgt noch ein Verdrehen der Steckspindel 26, bis jedweder Spielraum zwischen den Klappen 22 und den Seitenflächen 23 des Übergabeförderbandes 10 ausgeschlossen ist. Auf diese Weise ist das Übergabeförderband 10 zuverlässig in einer in Wagenlängsrichtung verlaufenden Lage in bezug auf den Fahrgestellrahmen 4 fixiert. Die Blockiervorrichtungen 19 der restlichen Verladewagen 2 sind jeweils in der bereits erwähnten Arbeitsposition eingestellt, wobei die Klappen 22 (siehe linke Hälfte der Fig.2) derart weit voneinander distanziert sind, daß sich das - vom Abstützbalken 21 geringfügig abgehobene - Übergabeförderband 10 innerhalb des Lichtraumprofils frei bewegen kann. Zu diesem Zweck befindet sich der Schwenkantrieb 13 in Schwimmstellung. Damit ist sichergestellt, daß die im Abwurfbereich 18 über die jeweilige Zentriervorrichtung 17 auf dem vorgeordneten Wagenkasten 5 aufliegenden Übergabeförderbänder 10 sich dem Krümmungsverlauf in Gleisbogenabschnitten anpassen können. Für den Fall, daß aus irgendeinem Grund der Kontakt des Übergabeförderbandes 10 mit der Zentriervorrichtung 17 verloren geht, wird jedoch durch die Klappenbegrenzung eine völlig unkontrollierte Verschwenkung in einen außerhalb des Lichtraumprofils gelegenen Bereich ausgeschlossen. Wird das gespeicherte Schüttgut beispielsweise auf einen parallel zum Gleis verlaufenden Deponieplatz abgeworfen, wird bei jedem Verladewagen 2 die an der dem Deponieplatz zugekehrten Seite befindliche Klappe 22 durch Entfernung des Steckbolzens 25 in die mit strichpunktierten Linien in Fig. 2 dargestellte Freigabe-Position verschwenkt. Anschließend werden die Übergabeförderbänder 10 unter Beaufschlagung der entsprechenden Schwenkantriebe 13 bis zu einem Winkel von etwa 45° um die Drehachse 12 verschwenkt. Danach erfolgt unter Beaufschlagung der Antriebe 6 und 9 die gleichzeitige Entleerung sämtlicher Verladewagen 2.

Eine in Fig. 3 ersichtliche Variante einer Blockiervorrichtung 27 besteht aus einem um eine Drehachse 28 verdrehbaren und mit einem Übergabeförderband 29 verbundenen Drehschemel 30, der an einem Fahrgestellrahmen 31 gelagert und mit Hilfe eines nicht näher dargestellten Antriebes um die Drehachse 28 verdrehbar ist. Auf dem Drehschemel 30 ist eine breite und eine schmale Kerbe 32,33 vorgesehen, in die ein durch einen Antrieb 34 verschiebbarer Bolzen 35 einschiebbar ist.

## Patentansprüche

1. Verladewagen zum Transportieren und Speichern von Schüttgut, mit einem auf Schienenfahrwerken (3) abgestützten Fahrgestellrahmen (4;31), einem zur Speicherung vorgesehenen Wagenkasten (5) mit einem in dessen Bodenbereich befindlichen, in Wagenlängsrichtung verlaufenden Bodenförderband (7) und einem an dieses anschließenden, über den Fahrgestellrahmen (4;31) vorkragenden und durch einen Schwenkantrieb (13) um eine Drehachse (12;28) verschwenkbaren Übergabeförderband (10;29) **dadurch gekennzeichnet,** daß das Übergabeförderband (10;29) mit einer Blockiervorrichtung (19;27) verbunden ist, mittels derer der Verschwenkbereich des Übergabeförderbandes (10;29) innerhalb des Lichtraumprofils begrenzbar ist.

2. Verladewagen nach Anspruch 1, dadurch gekennzeichnet, daß die Blockiervorrichtung (19;27) wahlweise sowohl zum Blockieren der Verschwenkbarkeit des Übergabeförderbandes (10;29) in dessen in Wagenlängsrichtung verlaugender Position als auch zur Begrenzung des Verschwenkbereiches innerhalb des Lichtraumprofils ausgebildet ist.

3. Verladewagen nach Anspruch 1 oder 2, dadurch gekennzeichnet, daß die Blockiervorrichtung (19) als zwischen der Drehachse (12) und einem Abwurfbereich (18) des Übergabeförderbandes (10) am Fahrgestellrahmen (4) befestigtes Förderbandauflager (20) mit einem quer zur Wagenlängsrichtung und horizontal verlaufenden Abstützbalken (21) und mit diesem verbundenen Klappen (22) zur Anlage jeweils an eine Seitenfläche (23) des Übergabeförderbandes (10) ausgebïldet ist.

4. Verladewagen nach Anspruch 3, dadurch gekennzeichnet, daß die Klappen (22) jeweils um eine etwa in Wagenlängsrichtung verlaufende Achse (24) von einer unterhalb einer Unterseite des Übergabeförderbandes (10) gelegenen, etwa horizontalen Freigabe-Position in eine zur Anlage an die Seitenfläche (23) vorgesehene Blockier-Position verschwenkbar gelagert sind.

5. Verladewagen nach Anspruch 3 oder 4, dadurch gekennzeichnet, daß jede Klappe (22) in einer zwischen der Freigabe- und der Blockier-Position gelegenen Arbeitsposition arretierbar ist, in der die beiden Klappen (22) in Wagenquerrichtung derart weit voneinander distanziert sind, daß das dazwischenliegende Übergabeförderband (10) innerhalb des Lichtraumprofils ungehindert um seine Drehachse (12) verschwenkbar ist.

6. Verladewagen nach einem der Ansprüche 1 bis 5, dadurch gekennzeichnet, daß die Klappen (22) wenigstens in der Arbeits- und Blockier-Position durch Steckbolzen (25) arretierbar sind.

7. Verladewagen nach einem der Ansprüche 1 bis 6, dadurch gekennzeichnet, daß das obere Ende jeder Klappe (22) mit einer Steckspindel (26) zur Anlage an die Seitenfläche (23) des Übergabeförderbandes (10) verbunden ist.

8. Verladewagen nach Anspruch 1 oder 2, dadurch gekennzeichnet, daß die Blockiervorrichtung (27) zum Begrenzen des Verschwenkbereiches des Übergabeförderbandes (29) durch einen mit dem Fahrgestellrahmen verbundenen längsverschieb- und in verschiedenen Stellungen arretierbaren Bolzen (35) sowie auf einem mit dem Übergabeförderband (29) in Verbindung stehenden Drehschemel (30) angeordnete Kerben (32,33) zum Einrasten des Bolzens (35) gebildet ist.

## Claims

1. A loading wagon for transporting and storing bulk materials, having an undercarriage frame (4; 31) supported on rail bogies (3), a wagon body (5) provided for storage purposes with a base conveyor belt (7) located in its base region and extending in the longitudinal direction of the wagon, and having a transfer conveyor belt (10; 29) which is connected to the said base conveyor belt (7), projects above the undercarriage frame (4; 31) and which can be pivoted about an axis of rotation (12; 28) by means of a pivot drive (13), characterised in that the transfer conveyor belt (10; 29) is connected to a blocking device (19; 27), by means of which the pivoting range of the transfer conveyor belt (10; 29) can be limited within the clearance gauge.

2. A loading wagon according to claim 1, characterised in that the blocking device (19; 27) can be designed both to block the pivoting capacity of the transfer conveyor belt (10; 29) in its position extending in the longitudinal direction of the wagon, and to limit the pivoting range within the clearance gauge.

3. A loading wagon according to claim 1 or 2, characterised in that the blocking device (19) is designed as a conveyor belt bearing (20) which is secured to the undercarriage frame (4) between the axis of rotation (12) and a discharge region (18) of the transfer conveyor belt (10) and which has a support beam (21) extending horizontally and transversely to the longitudinal direction of the wagon and flaps (22) connected to the said support beam (21) for resting against a side surface (23) of the transfer conveyor belt (10).

4. A loading wagon according to claim 3, characterised in that the flaps (22) are in each case mounted so as to pivot about an axis (24) extending substantially in the longitudinal direction of the wagon, from a substantially horizontal release position below a lower surface of the transfer conveyor belt (10) into a blocking position provided for resting against the side surface (23).

5. A loading wagon according to claim 3 or 4, characterised in that each flap (22) can be locked in an operating position between the release and blocking positions, in the operating position the two flaps (22) being spaced apart in the transverse direction of the wagon such that the interposed transfer conveyor belt (10) can be pivoted unimpeded about its axis of rotation (12) within the clearance gauge.

6. A loading wagon according to any one of claims 1 to 5, characterised in that the flaps (22) can be locked in at least the operating and blocking positions by means of socket pins (25).

7. A loading wagon according to any one of claims 1 to 6, characterised in that the upper end of each flap (22) is connected to a socket spindle (26) for resting against the side surface (23) of the transfer conveyor belt (10).

8. A loading wagon according to claim 1 or 2, characterised in that the blocking device (27) is designed to limit the pivoting range of the transfer conveyor belt (29) by means of a bolt (35) which is connected to the undercarriage frame, is longitudinally displaceable and can be locked in various positions, and has notches (32, 33) - into which the bolt (35) engages - arranged on a swivelling bolster (30) which is connected to the transfer conveyor belt (29).

## Revendications

1. Wagon de chargement pour le transport et le stockage de produits en vrac, comprenant un châssis de véhicule roulant (4 ; 31) prenant appui sur des trains de roulement sur rails (3), une caisse de wagon (5) prévue pour le stockage avec une courroie transporteuse de fond (7) se trouvant dans la zone de fond de celle-ci et s'étendant dans la direction longitudinale du wagon et une courroie transporteuse de transfert (10 ; 29) faisant suite à celle-ci, faisant saillie au-delà du châssis du véhicule roulant (4, 31) et pouvant être pivoté par une commande de pivotement (13) autour d'un axe de rotation (12 ; 28) caractérisé en ce que la courroie transporteuse de transfert (10; 29) est reliée à un dispositif de blocage (19 ; 27) au moyen duquel la zone de pivotement de la courroie transporteuse de transfert (10 ; 29) peut être délimitée à l'intérieur du profil d'espace libre.

2. Wagon de chargement selon la revendication 1, caractérisé en ce que le dispositif de blocage (19; 27) est réalisé sélectivement aussi bien pour le blocage du pivotement de la courroie transporteuse de transfert (10; 29) dans sa position s'étendant dans la direction longitudinale du wagon que pour la délimitation de la zone de pivotement à l'intérieur du profil d'espace libre.

3. Wagon de chargement selon la revendication 1 ou 2, caractérisé en ce que le dispositif de blocage (19) est réalisé comme support de courroie transporteuse (20) fixé entre l'axe de rotation (12) et une zone d'éjection (18) de la courroie transporteuse de transfert (10) au châssis de véhicule roulant (4) avec une poutre d'appui (21) s'étendant horizontalement et transversalement à la direction longitudinale du wagon et avec des clapets (22) reliés à celle-ci pour l'application, respectivement, contre une surface latérale (23) de la courroie transporteuse de transfert (10).

4. Wagon de chargement selon la revendication 3, caractérisé en ce que les clapets (22) sont montés de façon pivotante, respectivement, autour d'un axe (24) s'étendant à peu près dans la direction longitudinale du wagon d'une position de déblocage à peu près horizontale se trouvant en dessous d'un côté inférieur de la courroie transporteuse de transfert (10) en une position de blocage prévue pour l'application contre la surface latérale (23).

5. Wagon de chargement selon la revendication 3 ou 4, caractérisé en ce que chaque clapet (22) peut être arrêté dans une position de travail située entre la position de déblocage et la position de blocage, dans laquelle les deux clapets (22) sont espacés l'un de l'autre dans la direction transversale du wagon suffisamment pour permettre le pivotement de la courroie transporteuse de transfert (10) située entre ceux-ci à l'intérieur du profil d'espace libre de manière non gênée autour de son axe de rotation (12).

6. Wagon de chargement selon l'une des revendications 1 à 5, caractérisé en ce que les clapets (22) peuvent être arrêtés au moins dans la position de travail et de blocage par des axes débrochables (25).

7. Wagon de chargement selon l'une des revendications 1 à 6, caractérisé en ce que l'extrémité supérieure de chaque clapet (22) est reliée à une broche enfichable (26) pour l'application contre la surface latérale (23) de la courroie transporteuse de transfert (10).

8. Wagon de chargement selon la revendication 1 ou 2, caractérisé en ce que le dispositif de blocage (27) pour la délimitation de la zone de pivotement de la courroie transporteuse de transfert (29) est réalisé par un boulon (35) relié au châssis de véhicule roulant, déplaçable longitudinalement et pouvant être arrêté dans différentes positions ainsi que par des encoches (32, 33) disposées sur une traverse pivotante (30) en liaison avec la courroie transporteuse de transfert (29) pour l'enclenchement du boulon (35).
